# EUROPÄISCHE PATENTSCHRIFT

(11) **EP 2 590 266 B1**
(45) Veröffentlichungstag und Bekanntmachung des Hinweises auf die Patenterteilung: **08.01.2014**
(21) Anmeldenummer: 11306439.8
(22) Anmeldetag: 07.11.2011
(51) Int. Cl.: H01R 9/05

(54) **Anordnung zum Verbinden eines Ladegeräts für eine Fahrzeug-Batterie mit einer Ladedose**
Assembly for connecting a charger for a vehicle battery with a charging socket
Agencement de raccordement d'un appareil de chargement pour une batterie de véhicule dotée d'un boîtier de chargement

(43) Veröffentlichungstag der Anmeldung: 08.05.2013
(73) Patentinhaber: Nexans, 75008 Paris (FR)
(72) Erfinder: Grüner, Claudius, 92699 Irchenrieth (DE); Kreuzer, Thomas, 92660 Neustadt (DE)
(74) Vertreter: Döring, Roger

(56) Entgegenhaltungen:
- EP-A1- 0 567 802
- EP-A1- 0 738 027
- US-A- 3 280 246
- US-A1- 2006 128 223
- US-B1- 7 044 756

## Beschreibung

Die Erfindung bezieht sich auf eine Anordnung gemäß dem Oberbegriff des Patentanspruchs 1.

Eine solche Anordnung kann in Elektrofahrzeugen eingesetzt werden, die nur von einem Elektromotor angetrieben werden, aber auch in Plug-In-Hybridfahrzeugen, die als Antrieb neben einem Verbrennungsmotor auch einen Elektromotor haben. Als Energiequelle für den jeweiligen Elektromotor dient eine Batterie-Einheit, in der mindestens eine wiederaufladbare Batterie angeordnet ist. Der Einfachheit halber wird im folgenden statt der Worte "Batterie-Einheit" das Wort "Batterie" verwendet. Mit einer voll aufgeladenen Batterie kann beispielsweise ein PKW etwa 150 km zurücklegen. Danach muß die Batterie wieder aufgeladen werden. Das geschieht an Stromtankstellen über eine an einer "Zapfsäule" vorhandenen elektrischen Leitung, an deren Ende ein elektrischer Stecker, ein sogenannter Ladestecker, angebracht ist. Zum Aufladen der Batterie wird der Ladestecker in die Ladedose des jeweiligen Kraftfahrzeugs gesteckt.

Für die elektrische Verbindung des Ladegeräts, an welches die Batterie angeschlossen ist, mit der Ladedose ist innerhalb eines Kraftfahrzeugs eine Hochvoltleitung angebracht, die beispielsweise für elektrische Spannungen von 1 kV ausgelegt ist. Diese mindestens zwei isolierte elektrische Adern aufweisende Leitung ist zum Schutz gegen elektromagnetische Störstrahlung (EMV) mit einem gemeinsamen, alle Adern umgebenden flexiblen elektrischen Schirm ausgerüstet. Ein solcher Schirm ist beispielsweise ein Geflecht aus Kupferdrähten. Die heute bei bekannten Anordnungen zur Verfügung stehenden Ladedosen haben keine Anschlußmöglichkeit für den Schirm der Leitung. Er wird daher im Bereich der Ladedose durchtrennt und endet somit in der Nähe derselben. Die Wirkung des Schirms ist dadurch zumindest im Bereich der Ladedose aufgehoben, so daß elektromagnetische Störungen durch die Leitung innerhalb des Fahrzeugs, in welches sie eingebaut ist, und auch in der Umgebung desselben nicht ausgeschlossen werden können.

Die US 7,044,756 B1 beschreibt ein Verfahren zur Erdung einer geschirmten Leitung, bei dem ein Doppelring verwendet wird, der im Querschnitt U-förmig gestaltet ist, mit einem umlaufenden Spalt zwischen den beiden Ringteilen. In Arbeitsposition liegt der Doppelring mit seinem inneren Ringteil auf einem aus Isoliermaterial bestehenden Mantel der Leitung auf. Der freigelegte und zu einem Ring geformte Schirm der Leitung ist in den Spalt zwischen den Ringteilen des Doppelrings eingesteckt bzw. eingelegt. Außerdem ist ein abisolierte Draht eines isolierten Leiters unter Anlage an dem Schirm in dem Spalt zwischen den beiden Ringteilen angeordnet.

Der Erfindung liegt die Aufgabe zugrunde, die eingangs geschilderte Anordnung so weiterzubilden, daß von ihrer Leitung keine elektromagnetischen Störungen ausgehen können.

Diese Aufgabe wird entsprechend den kennzeichnenden Merkmalen des Patentanspruchs 1 gelöst.

In dieser Anordnung ist der Schirm der Leitung elektrisch an Massepotential angeschlossen, mit dem auch die Ladedose verbunden ist. Der Schirm der Leitung ist dadurch bis zur Ladedose ununterbrochen weitergeführt, so daß seine Funktion voll erhalten bleibt. Von der Leitung können daher keine elektromagnetischen Störungen ausgehen. Der elektrische Anschluß des Schirms ist bei dieser Anordnung sehr einfach ausgeführt, da nach dem Entfernen des Mantels vom Ende der Leitung nur nach die Innenbuchse und die Außenbuchse auf dem Schirm festgelegt werden müssen, der anschließend durch einen einfachen Steckvorgang mittels des isolierten Leiters an Massepotential angeschlossen wird.

Ein Ausführungsbeispiel des Erfindungsgegenstandes ist in den Zeichnungen dargestellt.

Es zeigen:
Fig. 1 die Anordnung nach der Erfindung in schematischer Darstellung.
Fig. 2 das Ende einer in der Anordnung eingesetzten zweiadrigen Leitung.
Fig. 3 bis 5 das Ende der Leitung in ergänzten Ausführungsformen.
Fig. 6 ein fertiggestelltes Leitungsende.

In Fig. 1 ist eine Anordnung schematisch dargestellt, in welcher eine in einem Kraftfahrzeug angeordnetes Ladegerät 1 für eine Batterie über eine elektrische Leitung 2 mit einer Ladedose 3 verbunden ist, die an einer Karosserie 4 des Kraftfahrzeugs von außen zugänglich angebracht ist. Von der Karosserie 4 ist nur ein kleiner Abschnitt schematisch dargestellt. In die Ladedose 3 kann ein elektrischer Stecker, der externe Ladestecker, in Richtung des Pfeiles 5 eingesteckt werden.

Die Leitung 2 ist als Hochvoltleitung ausgeführt. Sie hat entsprechend der in Fig. 2 dargestellten Ausführungsform zwei isolierte elektrische Adern 6 und 7, deren Leiter 8 und 9 mit Vorteil aus Kupfer bzw. Aluminium bestehen. lhre Querschnitte liegen beispielsweise bei 2,5 mm² bis 6 mm² oder bei 35 mm². Die beiden Adern 6 und 7 sind von einem gemeinsamen, flexiblen elektrischen Schirm 10 umgeben, der mit Vorteil als Geflecht aus Kupferdrähten ausgeführt ist. Über dem Schirm 10 ist ein Mantel 11 aus Isoliermaterial angebracht.

Zum Anschließen der Leitung 2 an die Ladedose 3 wird das Leitungsende entsprechend Fig. 2 behandelt. Dazu wird zunächst der Mantel 11 auf einer entsprechenden Länge entfernt. Der dadurch freigelegte Schirm 10 wird so weit gekürzt, daß die Adern 6 und 7 zugänglich sind. Ihre Leiter 8 und 9 werden dann abisoliert und mit Kontakten der Ladedose 3 verbunden.

Zur elektrisch leitenden Verbindung des Schirms 10 mit einem Massepunkt 12 (Fig. 5) innerhalb des Kraftfahrzeugs, der sich vorzugsweise an der Karosserie 4 desselben befindet, wird auf den Schirm 10 eine aus Metall bestehende, zylindrische Innenbuchse 13 aufgeschoben, die auf dem Schirm 10 aufliegt. Das über die Innenbuchse 13 hinausragende Ende des Schirms 10 wird danach umgebogen bzw. zurückgebogen, so daß es auf der äußeren Umfangsfläche der Innenbuchse 13 liegt. Die Innenbuchse 13 besteht beispielsweise aus Messing.

Danach wird auf die Innenbuchse 13 eine aus Metall bestehende zylindrische Außenbuchse 14 aufgeschoben, die so bemessen ist, daß sie mit Preßsitz auf dem umgebogenen Ende des Schirms 10 aufliegt. Die Außenbuchse 14 drückt dadurch den Schirm 10 gegen die Innenbuchse 13, so daß eine einwandfreie elektrisch leitende Verbindung zwischen dem Schirm 10 und der Außenbuchse 14 gegeben ist. Die Außenbuchse 14 besteht ebenfalls beispielsweise aus Messing. Sie hat mindestens ein von derselben abstehendes Kontaktelement 15. In Fig. 5 sind drei Kontaktelemente 15 dargestellt. Über eines der Kontaktelemente 15 ist die Außenbuchse 14 und damit der Schirm 10 mit dem Massepunkt 12 verbunden. Für die Verbindung ist ein isolierter elektrischer Leiter 16 eingesetzt, an dessen einem Ende ein Kontaktteil 17 angebracht ist, das auf das Kontaktelement 15 aufgesteckt ist. Das andere Ende des Leiters 16 ist elektrisch leitend mit dem Massepunkt 12 verbunden, beispielsweise über einen Kabelschuh.

Andere Kontaktelemente 15 der Außenbuchse 14 können beispielsweise für die PE-Funktion der Ladedose (Schutzleiter Hausanschluß) oder die Schirmfunktion bzw. Kontrollfunktion einer an das Ladegerät angeschlossenen Signalleitung verwendet werden (Control-Pilot).

Nach Fertigstellung aller erforderlichen elektrischen Verbindungen kann der Bereich der Außenbuchse 14 feuchtigkeitsdicht abgedeckt werden. Dazu kann auf diesen Bereich beispielsweise eine feuchtigkeitsdichte Umhüllung 18 aufgebracht werden, und zwar in bekannter Technik beispielsweise durch Umschäumen oder durch den Einsatz eines Hot-Melt-Verfahrens.

## Patentansprüche

1. Anordnung zum elektrisch leitenden Verbinden eines in einem Kraftfahrzeug angeordneten Ladegeräts (1) für eine ebenfalls in demselben befindliche, wiederaufladbare Batterie-Einheit mit einer in der Karosserie (4) des Kraftfahrzeugs angebrachten, von außen zugänglichen Ladedose (3), bei welcher zwischen dem Ladegerät (1) und der Ladedose (3) eine mindestens zwei isolierte elektrische Adern aufweisende elektrische Leitung (2) angeschlossen ist, deren Adern (6,7) von einem gemeinsamen, flexiblen elektrischen Schirm (10) umgeben sind, über dem ein Mantel (11) aus Isoliermaterial angeordnet ist, **dadurch gekennzeichnet,**
- **daß** der Schirm (10) der Leitung (2) im Bereich der Ladedose (3) durch Entfernen des Mantels (11) freigelegt ist,
- **daß** auf dem freigelegten Schirm (10) eine auf demselben aufliegende zylindrische Innenbuchse (13) aus Metall angeordnet ist, auf deren Außenfläche das zurückgebogene freie Ende des Schirms (10) aufliegt,
- **daß** die Innenbuchse (13) von einer zylindrischen Außenbuchse (14) aus Metall umgeben ist, die mit Preßsitz auf dem zurückgebogenen Ende des Schirms (10) aufliegt und die mindestens ein von derselben abstehendes Kontaktelement (15) aufweist, und
- **daß** auf ein Kontaktelement (15) der Außenbuchse (14) ein Kontaktteil (17) aufgesteckt ist, das an einem Ende eines isolierten elektrischen Leiters (16) angebracht ist, welcher mit seinem anderen Ende an einen Massepunkt (12) des Kraftfahrzeugs angeschlossen ist.

2. Anordnung nach Anspruch 1, **dadurch gekennzeichnet daß** an ein Kontaktelement (15) der Außenbuchse (14) ein Schutzleiter der Ladedose (3) angeschlossen ist.

3. Anordnung nach Anspruch 1, **dadurch gekennzeichnet daß** an ein Kontaktelement (15) der Außenbuchse (14) eine Signalleitung für die Kontrollfunktion des Ladegeräts (1) angeschlossen ist.

4. Anordnung nach einem der Ansprüche 1 bis 3, **dadurch gekennzeichnet, daß** der Bereich des Schirmanschlusses mit Innenbuchse (13) und Außenbuchse (14) in eine feuchtigkeitsdichte Umhüllung (18) eingebettet ist.

## Claims

1. An arrangement for the electrical connection of battery charger (1) which is mounted in a motor car for a rechargeable battery of a motor car, having a charging plug (3) which is mounted in the car body (4) accessible from the outside, wherein an electrical line (2) comprising at least two conductors (6,7) which are surrounded by a flexible electrical screen (10) is connected between the charger (1) and the charging plug (3), the screen (10) being surrounded by a sheath (11) of insulating material, **characterized in**
- **that** the screen (10) of the line (2) is bared in the area of the the charging plug (3) by removing of the sheath (11),
- **that** an inner cylindrical metallic shell (13) is placed on the bared screen (10) with the free end of the screen (10) being bended back to ly on the outer surface of inner the shell,
- **that** an outer cylindrical metallic shell (14) is mounted onto the inner shell (13) with press fit to the bended part of the screen (10), which has at least one protruding contact element (15), and
- **that** to one contact element (15) of the outer shell (14) a contact member (17) is slipped on, which is placed at the end of one electrical conductor (16) and which with its other end is connected to an earth connection (12) of the motor car.

2. Arrangement according to claim 1, **characterized in that** a protective conductor of the charging plug (3) is connected to one contact element (15) of the outer shell (14).

3. Arrangement according to claim 1, **characterized in that** a signal line for the control function of the battery charger (1) is connected to one contact element (15) of the outer shell (14).

4. Arrangement according to one of the claims 1 to 3, **characterized in that** the area of the screen connection with inner shell (13) and outer shell (14) is embedded into a waterproof sheathing (18).

## Revendications

1. Arrangement de liaison électriquement conductrice d'un chargeur (1) disposé dans un véhicule automobile pour une unité de batterie rechargeable qui se trouve elle aussi dans celui-ci avec une prise de charge (3) montée dans la carrosserie (4) du véhicule automobile, accessible depuis l'extérieur, avec lequel, entre le chargeur (1) et la prise de charge (3), est raccordé un câble électrique (2) présentant au moins deux fils électriques isolés dont les fils (6, 7) sont entourés par un blindage (10) électrique souple commun au-dessus duquel est disposée une gaine (11) en matériau isolant, **caractérisé en ce**
- **que** le blindage (10) du câble (2) est exposé dans la zone de la prise de charge (3) en retirant la gaine (11),
- **qu'**une douille intérieure (13) cylindrique en métal reposant sur le blindage (10) exposé est disposée sur celui-ci, sur la surface extérieure de laquelle repose l'extrémité libre repliée en arrière du blindage (10),
- **que** la douille intérieure (13) est entourée d'une douille extérieure (14) cylindrique en métal, laquelle repose par ajustement serré sur l'extrémité repliée en arrière du blindage (10) et laquelle présente au moins un élément de contact (15) qui s'écarte de celle-ci, et
- **qu'**une pièce de contact (17) est enfichée sur un élément de contact (15) de la douille extérieure (14), laquelle est montée sur une extrémité d'un conducteur électrique (16) isolé qui, avec son autre extrémité, est raccordé à un point de masse (12) du véhicule automobile.

2. Arrangement selon la revendication 1, **caractérisé en ce qu'**un conducteur de terre de la prise de charge (3) est raccordé à un élément de contact (15) de la douille extérieure (14).

3. Arrangement selon la revendication 1, **caractérisé en ce qu'**un câble de signal pour la fonction de contrôle du chargeur (1) est raccordé à un élément de contact (15) de la douille extérieure (14).

4. Arrangement selon l'une des revendications 1 à 3, **caractérisé en ce que** la zone du raccordement du blindage avec la douille intérieure (13) et la douille extérieure (14) est enrobée dans une enveloppe (18) étanche à l'humidité.
